# FASCICULE DE BREVET EUROPEEN

(11) **EP 3 346 124 B1**
(45) Date de publication et mention de la délivrance du brevet: **17.06.2020**
(21) Numéro de dépôt: 18152426.5
(22) Date de dépôt: 08.07.2015
(51) Int. Cl.: F02M 65/00, F02M 51/00, F02M 47/02

(54) **INJECTEUR DE CARBURANT**
KRAFTSTOFFINJEKTOR
FUEL INJECTOR

(30) Priorité: 22.07.2014 FR 1457078
(43) Date de publication de la demande: 11.07.2018
(62) Demande divisionnaire de: 15736450.6
(73) Titulaire: Delphi Technologies IP Limited, St. Michael (BB)
(72) Inventeur: LEGRAND, Philippe, 41350 Saint-Gervais-la-Forêt (FR)
(74) Mandataire: Delphi France SAS

(56) Documents cités:
- EP-A2- 0 953 762
- WO-A1-2004/097210
- DE-A1-102004 015 745
- DE-A1-102005 002 796
- DE-A1-102005 018 589
- DE-B3-102005 007 329
- GB-A- 2 320 522
- GB-A- 2 340 610

## Description

### DOMAINE TECHNIQUE

L'invention est relative à un injecteur de carburant pourvu d'un dispositif de détection de la position de l'aiguille.

### ARRIERE-PLAN TECHNOLOGIQUE DE L'INVENTION

Un injecteur de carburant comprend classiquement une aiguille pilotée en ouverture et en fermeture en fonction de la pression régnant dans une chambre de contrôle, laquelle pression est fonction de la position d'une électrovanne de contrôle. Ces petits déplacements s'effectuent à grande vitesse et, les performances régulièrement accrues nécessitent maintenant pour un pilotage optimal un retour d'information quant à la position réelle de l'aiguille. On connait des dispositifs dans lesquels un capteur est agencé sur l'injecteur, voire un injecteur dans lequel les surfaces des composants du corps sont électriquement isolées de sorte qu'une mesure de résistance électrique puisse être réalisée entre deux éléments du corps de l'injecteur. Ces dispositifs complexes et couteux n'ont pas encore prouvés leur réalisme industriel et il convient de proposer un dispositif simple et efficace.

### RESUME DE L'INVENTION

La présente invention se propose de résoudre au moins partiellement ces problèmes en proposant un injecteur de carburant comprenant une buse et une vanne de contrôle, le corps de l'injecteur comprenant entre autres le corps de la vanne et le corps de la buse ainsi qu'un guide haut qui est une pièce indépendante agencée entre le corps de buse et le corps de vanne et dans lequel sont agencés une aiguille mobile entre une position entièrement ouverte et une position fermée et, un ressort métallique comprimé entre une surface d'appui solidaire du guide haut et un épaulement de l'aiguille, le ressort sollicitant en permanence l'aiguille vers la position fermée, l'injecteur étant agencé de sorte qu'en utilisation le corps d'injecteur soit en contact électrique avec la masse électrique.

La buse comprend le corps de buse, le guide haut et un guide bas, un siège de corps de vanne et des trous d'injection et, également l'aiguille qui s'étend entre une première extrémité pourvue d'un siège d'aiguille et une seconde extrémité formant la tête de l'aiguille, l'aiguille étant agencée coulissante entre le guide haut et le guide bas et pouvant se déplacer entre la position fermée dans laquelle le siège d'aiguille est en contact avec le siège de corps de vanne, l'injection de carburant étant empêchée et, la position entièrement ouverte dans laquelle le siège d'aiguille est éloigné du siège de corps de vanne l'injection étant possible.

Le guide haut et le corps de vanne définissent ensemble une chambre de contrôle dans laquelle se trouve la tête de l'aiguille, les déplacements de l'aiguille étant fonction des variations de pression dans la chambre de contrôle de sorte qu'en position entièrement ouverte PO, le sommet de la tête de l'aiguille est en contact avec une paroi de la chambre de contrôle, ladite paroi formant le plafond de la chambre de contrôle.

L'injecteur est de plus pourvu d'un dispositif de repérage de la position de l'aiguille dans lequel un circuit électrique est fermé lorsque l'aiguille est en position entièrement ouverte et également lorsque l'aiguille est en position fermée, l'aiguille étant alors en contact électrique avec la masse, le circuit étant ouvert en toute autre position intermédiaire de l'aiguille, l'aiguille n'étant pas à la masse.

Le dispositif de repérage de la position de l'aiguille permettant de générer un signal électrique variable et représentatif de la position de l'aiguille comprend l'isolation électrique des surfaces de l'aiguille ou du corps d'injecteur pouvant se trouver en contact l'une avec l'autre, à l'exception du siège d'aiguille et du siège de corps de vanne, du sommet de la tête de l'aiguille et du plafond de la chambre de contrôle et, de l'épaulement d'appui du ressort sur l'aiguille et la surface d'appui solidaire du guide haut. Ladite liaison électrique comprend de plus un disque annulaire interposé entre le ressort et le guide haut, une face dudit disque étant ladite surface d'appui du ressort et, l'interface entre le disque annulaire et le guide haut étant électriquement isolée, l'aiguille passant au travers d'une ouverture centrale du disque annulaire de sorte qu'en position entièrement ouverte la tête de l'aiguille soit en contact avec le plafond de la chambre de contrôle.

De plus, le guide haut est pourvu d'un conduit le traversant de part en part, une patte de liaison étant conformée pour s'étendre depuis le disque annulaire jusque dans ledit conduit.

La liaison électrique comprend de plus un lien de connexion intermédiaire s'étendant au travers dudit conduit traversant le corps de vanne jusqu'à une extrémité connectée au disque annulaire, lequel conduit est étanche et électriquement isolé.

Le circuit comprend de plus une liaison électrique s'étendant du ressort à une extrémité extérieure à l'injecteur, telle une cosse d'un connecteur, de sorte qu'une mesure électrique puisse être réalisée entre ladite extrémité extérieure et la masse.

### DESCRIPTION DES FIGURES

Un mode de réalisation de l'invention est maintenant décrit par l'intermédiaire des figures suivantes.
La figure 1 est une section axiale d'un injecteur selon un premier mode de réalisation qui ne fait pas parti de l'invention, l'injecteur étant en position fermée.
La figure 2 est l'injecteur de la figure 1 en position ouverte.
La figure 3 est une section axiale magnifiée de l'injecteur de la figure 1.
La figure 4 est une section axiale magnifiée d'un injecteur selon un second mode de réalisation qui fait partie de l'invention.
Les figures 5 et 6 sont deux alternatives de réalisation d'un composant de l'injecteur de la figure 4.
La figure 7 est une vue isométrique du disque agencé dans l'injecteur de la figure 3.
La figure 8 est un schéma électrique représentatif de l'invention.

### DESCRIPTION DES MODES DE REALISATION PRÉFÉRÉS

Selon les figures 1, 2 et 3, est décrit un premier mode de réalisation de qui ne fait pas partie de l'invention se rapportant à un injecteur 10 de carburant, ici un injecteur diesel bien que l'invention soit intégralement transposable à un injecteur essence ou de tout autre carburant, l'injecteur 10 faisant généralement parti d'un système d'injection 12 comprenant plusieurs injecteurs 10. La description détaillera les éléments de l'invention et restera plus succincte et générale quant aux éléments environnants.

L'injecteur 10 s'étend selon un axe principal A et comprend, de bas en haut, selon le sens conventionnel et non limitatif des figures, une buse 14 comprenant une aiguille 16 agencée dans un corps de buse 18 puis, une vanne de contrôle 20 agencée dans un corps de vanne 22 puis un actionneur 24 agencé dans un corps d'actionneur 26. Les corps de buse 18, corps de vanne 22 et corps d'actionneur 26 sont maintenus solidaires les uns des autres par un écrou d'injecteur 28 qui prend appui sur un épaulement du corps de buse 18 et se visse sur le corps d'actionneur 26, le corps de vanne 22 étant pris en sandwich entre les deux autres corps, les trois corps et l'écrou formant le corps de l'injecteur 29.

Le corps de buse 18 comprend un alésage axial 30 intérieur s'étendant depuis une extrémité supérieure, où il s'élargit légèrement en un lamage profond pour définir en parti une chambre de contrôle 32, jusqu'à une extrémité basse 34 se refermant en pointe de sorte à former un siège de corps de vanne 36 conique permettant de contrôler l'accès de carburant à des trous d'injection 38 s'étendant au travers de la paroi conique du corps de buse 18. Entre la chambre de contrôle 32 et le siège de corps de vanne 36, l'alésage 30 forme un guide cylindrique haut 40 et un guide cylindrique bas 42 entre lesquels l'aiguille 16 est agencée axialement coulissante. Les termes « haut » et « bas » sont ici utilisés non seulement en référence à l'orientation de la figure, mais également en référence au nom habituel attribué à ces éléments par les professionnels.

L'aiguille 16 est globalement cylindrique et s'étend axialement A entre une tête d'aiguille 44, en haut de la figure, et une extrémité pointue 46, en bas de la figure, formant un siège d'aiguille 48 coopérant avec le siège de corps de vanne 36 du corps 18. Tel qu'observable sur la figure 3, la tête d'aiguille 44 débouche dans la chambre de contrôle 32. La tête 44 a un diamètre d44, plus faible que le reste de l'aiguille 16, et s'étend vers le haut depuis un épaulement 50 jusqu'à une surface de sommet de tête 52.

Le corps de la vanne de contrôle 22 est classiquement agencé au-dessus du corps de buse 18 aussi la face inférieure 54 du corps de vanne forme-t-elle en sa partie centrale le plafond 56 de la chambre de contrôle 32.

Dans la chambre de contrôle 32, un ressort 58 métallique est en appui contre l'épaulement 50 de l'aiguille de sorte à solliciter en permanence l'aiguille 16 vers une position fermée PF dans laquelle le siège d'aiguille 48 est en contact étanche contre le siège de corps de vanne 36 du corps.

Le corps de vanne 22 est, par ailleurs, classiquement pourvu d'un alésage 60 ouvrant sur un espace large 62, un ensemble armature magnétique et tige de vanne 64 étant classiquement monté coulissant dans l'alésage 60, ledit ensemble 64 ayant globalement la forme d'un T, la barre supérieure représentant une armature magnétique et la jambe verticale représentant une tige de vanne.

Parallèlement à l'alésage 60, le corps de vanne 22 est traversé de part en part par un conduit débouchant 66 représenté à droite dans la section de la figure 3 bien que, comme cela sera expliqué plus avant le conduit pourrait être réalisé en un autre endroit du corps de vanne 22, pourvu qu'il débouche de part en part.

Le corps d'actionneur 26 classiquement agencé au-dessus de la vanne de contrôle 20 est pourvu d'un conduit complémentaire 68 agencé de sorte à s'aligner sur le conduit débouchant 66 du corps de vanne et à s'étendre jusqu'à un connecteur 70 agencé en haut du corps d'actionneur 26.

L'injecteur 10 est de plus classiquement pourvu d'un circuit de circulation 72 du carburant qui d'une part permet l'amenée du carburant haute pression via un circuit haute pression 74, amenée depuis une bouche d'entrée jusqu'aux trous d'injection 38 et, d'autre part la recirculation de carburant vers un réservoir basse pression via un circuit basse pression 76. Le circuit haute pression 74 comprend notamment un canal de dérivation 78 conduisant à la chambre de contrôle 32, chambre 32 d'où repart le circuit basse pression 76 via un canal d'évacuation 80 contrôlé en ouverture et fermeture par la vanne de contrôle 20.

Lorsque l'actionneur 24, typiquement un électroaimant, est électriquement alimenté, il attire l'armature magnétique 64 ce qui ouvre le canal d'évacuation 80 et permet au carburant prisonnier de la chambre de contrôle 32 de s'évacuer vers le circuit basse pression 76. La pression dans la chambre de contrôle 36 baisse alors et l'aiguille 16 se déplace dans l'alésage 30 du corps de buse 18 vers une position entièrement ouverte PO dans laquelle le siège d'aiguille 48 est éloigné du siège de corps de vanne 36, de sorte à permettre l'injection de carburant via les trous d'injection 38, et dans lequel, le sommet 52 de la tête d'aiguille est en contact avec la surface plafond 56 de la chambre de contrôle 32.

Lorsque l'actionneur 24 n'est pas alimenté, l'ensemble armature magnétique et tige de vanne 64 est repoussé par un ressort de vanne vers une position dans laquelle le canal d'évacuation 80 est fermé ce qui retient dans la chambre de contrôle 32 le carburant haute pression qui y arrive. La pression dans la chambre de contrôle 32 remonte alors et, l'aiguille 16, repoussée par le ressort 58 et par la pression dans la chambre de contrôle 32 se déplace vers la position fermée PF dans laquelle, le siège d'aiguille 48 est en contact étanche contre le siège de corps de vanne 36, de sorte à interdire l'injection de carburant et dans lequel, le sommet 52 de la tête de l'aiguille est éloigné de la surface plafond 58 de la chambre de contrôle.

L'injecteur 10 comprend de plus un dispositif 82 de repérage des positions extrêmes de l'aiguille.

Le dispositif 82 est un circuit électrique 84 permettant de réaliser une mesure électrique ME entre une cosse 86 du connecteur et la masse M à laquelle se trouvent le corps de buse 18, le corps de vanne 22, le corps d'actionneur 26 et l'écrou d'injecteur 28.

Lorsque l'aiguille 16 est en position fermée PF, figure 1, le circuit électrique 84 comprend une liaison électrique 88 qui s'étend de la cosse 86 au ressort 58, puis le ressort 58 lui-même, puis l'aiguille 16 jusqu'au siège d'aiguille 48 et enfin, le corps de buse 18 depuis le siège de corps de vanne 36 jusqu'à la masse M.

Lorsque l'aiguille 16 est en position entièrement ouverte PO, figure 2, le circuit électrique 84 comprend la liaison électrique 88 de la cosse 84 au ressort 58, puis le ressort 58 lui-même, puis l'aiguille 16 jusqu'à son sommet 52 de tête, puis le corps de vanne 22 depuis le plafond 56 de la chambre de contrôle jusqu'à la masse M.

Dans ces deux positions extrêmes PO, PF, le circuit électrique 84 est fermé et une mesure électrique peut être réalisée, ladite mesure étant significative d'une position extrême. Un cycle d'injection comprend non seulement une ouverture principale au cours de laquelle l'aiguille 16 parcours l'intégralité du déplacement entre les deux positions extrêmes, mais également des ouvertures brèves au cours desquelles l'aiguille 16 quitte la position fermée PF mais n'atteint pas la position entièrement ouverte PO et s'arrête en une position intermédiaire Pi dite position balistique.

En position balistique le siège d'aiguille 48 est éloigné du siège de corps de vanne 36 et le sommet 52 de la tête d'aiguille est éloigné du plafond 56 de la chambre de contrôle de sorte que, le circuit électrique 84 est ouvert. La mesure électrique ME réalisée est alors différente de celle réalisée lorsque le circuit 84 est fermé.

Pour distinguer les positions d'aiguille, la mesure électrique réalisée est mise en relation avec la commande électrique de l'actionneur. Ainsi, lorsque le circuit 84 est fermé, si l'actionneur est électriquement alimenté alors l'aiguille est en positon entièrement ouverte PO et si, l'actionneur n'est pas alimenté, l'aiguille 16 est en position fermée PF et, si l'actionneur n'est électriquement alimenté que pour ne commander qu'une ouverture brève, alors, le circuit 84 initialement fermé, s'ouvre lorsque l'aiguille quitte la position fermée PF puis, le circuit 84 se ferme à nouveau ce qui indique que l'aiguille 16 est revenue en position fermée PF sans s'ouvrir entièrement.

Selon la figure 8 est maintenant succinctement décrit un exemple de circuit électrique permettant l'acquisition et la mesure du signal représentatif de la position de l'aiguille 16.

L'injecteur 10 est schématisé selon un circuit électrique 84 comprenant, entre la cosse 86 et la masse M, l'aiguille 16 schématisée telle un interrupteur en parallèle duquel est placée une résistance d'isolation Ri. La résistance d'isolation Ri a une valeur typiquement supérieure à 100 kOhms de sorte qu'en position fermée PF la résistance électrique du circuit 84 est nulle et, qu'en position ouverte PO la résistance électrique du circuit 84 vaut la résistance d'isolation Ri.

De plus, l'injecteur 10 est connecté à un calculateur ECU comprenant une résistance électrique fixe Re, nettement inférieure à la résistance d'isolation Ri, il pourra par exemple être choisi une résistance fixe Re dont la valeur de situe entre 10 et 50 kOhms, par exemple 20 kOhms, deux autres résistances électriques R1, R2, et, un comparateur de tension électrique.

Aux bornes du comparateur de tension arrivent d'une part une première tension électrique de référence dont le niveau est fonction de la combinaison des deux autres résistances électriques R1, R2, et, d'autre part, une seconde tension variant en fonction de l'état ouvert ou fermé du circuit 84. Pour faire varier cette seconde tension électrique, la borne du comparateur est également reliée à la cosse 86 de l'injecteur 10. Ainsi, en positon fermée PF cette borne reçoit une tension nulle car elle se trouve reliée à la masse M et, en position ouverte PO cette même borne reçoit une tension non nulle et supérieure à la tension électrique de référence. Le changement ainsi perçu par le comparateur de tension informe de la position de l'aiguille 16.

De manière alternative une mesure du courant passant dans le circuit électrique de l'injecteur permettrait d'identifier la position ouverte PO ou fermée PF de l'aiguille.

Le circuit électrique 84 est maintenant détaillé. Il comprend d'une part l'isolation électrique des surfaces de l'aiguille 16 susceptibles d'être en contact avec le corps de buse 18. Ainsi les surfaces S1 et S2 guidées respectivement dans les guides haut 40 et bas 42 sont revêtues d'un revêtement de surface isolant Rie. Parmi les dépôts connus se trouvent le nitrure d'aluminium, l'oxyde d'aluminium, le carbone amorphe « DLC », on trouve également des matériaux plastiques à hautes propriétés mécaniques, alternativement l'isolation électrique des surfaces peut être réalisée par des procédés d'oxydation de surface ou nitruration de surface. On peut également envisager des douilles additionnelles agencées autour de l'aiguille, ou dans le corps d'injecteur. Par contre, le siège d'aiguille 48, le sommet 52 de tête et l'épaulement 50 contre laquelle s'appuie le ressort 58 restent conducteurs électriques et dépourvus de revêtement isolant Rie mais, ces surfaces peuvent avoir d'autres revêtements de surface tant qu'ils sont électriquement conducteurs.. Une alternative possible est d'isoler la quasi-totalité de l'aiguille en ne réservant que les trois surfaces ci-dessus mentionnées. Dans une autre alternative le revêtement isolant Rie revêt les surfaces correspondantes du corps de buse 18, notamment les guides haut 40 et bas 42, voire les surfaces du corps de buse et les surfaces de l'aiguille. Dans ce cas, au dépôt, il sera parfois préféré l'agencement de douilles isolantes rapportées dans les alésages. D'autre part, la liaison électrique 88 du circuit électrique 84 comprend un lien haut 90 qui s'étend au travers du corps d'actionneur 26 dans le conduit complémentaire 68 et, au travers du corps de vanne 22 dans le conduit débouchant 66, puis un membre en forme de disque 92 agencé entre le corps de vanne 22 et le corps de buse 18. Le disque 92 est pourvu d'une ouverture 94 agencée juste au-dessus de la chambre de contrôle 32, l'ouverture 94 étant centrale dans l'exemple de la figure 3. L'ouverture 94 est légèrement moins grande que la chambre de contrôle 32 de sorte que le disque s'étend vers l'intérieur de la chambre de contrôle, au pourtour du plafond 56. Cette extension périphérique 96 est suffisante pour que sa face inférieure 98 serve de face d'appui au ressort 58 qui est donc comprimé entre cette face d'appui 98 et l'épaulement 50 de l'aiguille. Par ailleurs l'ouverture 94 est suffisamment large pour qu'en position entièrement ouverte PO de l'aiguille 16, la tête 44 puisse passer au travers de l'ouverture 90 sans en toucher le bord et venir en contact avec le plafond 56 de la chambre de contrôle 32.

Plus spécifiquement, le disque 92 est un disque métallique dont les deux faces opposées sont électriquement isolées Rie à l'exception de la face d'appui 98 du ressort et, bien sûr de la connexion avec le lien haut 90 qui demeurent électriquement conductrices. Alternativement, les faces opposées du disque 92 peuvent être électriquement conductrices mais, dans ce cas, se sont les faces du corps de vanne et du corps de buse en contact avec le disque 92 qui doivent être électriquement isolées.

Tel que cela est particulièrement visible sur l'exemple non limitatif de la figure 7, le disque 92 est pourvu d'autres ouvertures complémentaires notamment pour ne pas obturer le circuit haute pression 74 conduisant à la chambre de contrôle 32 ou aux trous d'injection 38. On peut distinguer des ouvertures nécessaires aux circuits de circulation du carburant ainsi que deux ouvertures symétriques 120 de positionnement du corps de buse 18 par rapport au corps de vanne 22. Il est connu de positionner avec précision le corps de vanne et le corps de buse au moyen de pions de centrage. Cette solution peut être reconduite dans le cadre de la présente invention, les pions passant au travers desdites ouvertures de positionnement 120 pour s'agencer dans le corps de buse et dans le corps de vanne dans des alésages borgnes complémentaires. Ces pions doivent alors être électriquement isolés du disque 92. Cependant, tel que cela est représenté sur la figure 7, il est possible de réaliser lesdites ouvertures de positionnement 120 en pratiquant des découpes diagonales puis en rabattant perpendiculairement et de part et d'autre du disque 92 des portions triangulaires formant des coins de centrage 122 aptes à s'engager complémentairement dans lesdits alésages borgnes et remplaçant ainsi avantageusement les pions de centrage. Ces coins de centrages doivent également être isolés électriquement de sorte à ne pas créer de liaison électrique entre le disque 92 et le corps de vanne ou le corps de buse. Alternativement, d'autres découpes peuvent amener à réaliser d'autres formes de protubérances de centrage.

De plus, compte tenu des très hautes pressions, plusieurs milliers de bars, susceptibles de régner dans l'injecteur, il est également possible d'améliorer l'étanchéité autour du disque 92 en réalisant dans le disque 92 de larges ouvertures 124 permettant ainsi de réduire la surface du disque 92 soumise aux efforts de serrage entre le corps de buse 18 et le corps de vanne 22 et, en conséquence, d'augmenter les pressions de contact permettant d'avoir une meilleure étanchéité autour des canaux haute pression et de la chambre de contrôle.

Dans ce cas les détourages qui qu'il est connu de réaliser dans le même but dans les faces du corps de vanne et du corps de buse sont avantageusement remplacés par ces larges ouvertures 124 dans le disque 92.

Dans une alternative complémentaire, les parois latérales de la chambre de contrôle peuvent être isolées électriquement de sorte à ne pas risquer de créer de court-circuit entre une spire intermédiaire du ressort 58 et ladite paroi.

Un second mode de réalisation qui fait partie de l'invention est maintenant décrit, en référence aux figures 4, 5 et 6, et par voie de différence avec le premier mode en conservant les numéros de référence des éléments communs.

Le principe du second mode est identique à celui du premier mode, cependant, le second mode de réalisation se distingue principalement par la structure même de l'injecteur 10 dans lequel le guide haut 40 est une pièce indépendante 100 agencée entre le corps de buse 18 et le corps de vanne 22 et maintenue fixe grâce à la compression exercée par l'écrou d'injecteur 28. Le guide haut 100 guide la tête d'aiguille 44 au travers d'un alésage de guidage 102 et, en combinaison avec le corps de vanne 22, ledit alésage de guidage 102 définit la chambre de contrôle 32.

Comme cela est observable, le guide bas 42 est proche des sièges d'aiguille 48 et de vanne 36 et, les surfaces électriquement isolées sont dans, l'exemple non limitatif choisi, limitées aux surfaces de guidage S1, S2. Par ailleurs, l'aiguille 16 est pourvu d'une protubérance annulaire dont la face supérieure, dirigée vers la tête d'aiguille, joue un rôle similaire à l'épaulement 50 du premier mode de réalisation, épaulement 50 contre lequel le ressort 58 est en appui et sollicite l'aiguille 16 vers la position fermée PF. Le ressort 58 est donc agencé sous le guide haut 100, et non plus dans la chambre de contrôle 32, et il est comprimé contre ledit épaulement 50.

Le guide haut 100 est de plus pourvu d'un conduit traversant substantiellement parallèle à l'alésage de guidage 102, conduit au travers duquel s'étend un lien de connexion intermédiaire 104 qui peut être soit intégré au lien haut 90 et simplement le prolonger jusque sous le guide haut 100, soit indépendant du lien haut 90 et être connecté à celui-ci.

En-deçà du guide haut100, le circuit électrique 84 comprend une pièce discale 106 comprenant un disque 108 pourvu d'une ouverture centrale 110, disque annulaire 108 duquel s'étend vers l'extérieur une patte de liaison 112. Le disque annulaire 108 est agencé entre le guide haut 100 et le ressort 58, l'aiguille 16 s'étendant au travers de l'ouverture 110. La face inférieure 114 du disque sert de surface d'appui au ressort 58 tandis que la patte de liaison 112 se conforme au profil du guide haut 100, tel que montré sur la figure 5, pour rejoindre le lien de connexion intermédiaire 104 sous le guide haut 100. La pièce discale 106 est métallique et revêtue d'un revêtement isolant électrique Rie, à l'exception de la surface d'appui 114 du ressort et de l'extrémité de la patte 112 électriquement connectée au lien de connexion intermédiaire 104.

Dans une alternative représentée en figure 6, le lien de connexion intermédiaire 104 prend la forme d'un pion rigide s'étendant en ligne droite parallèlement à l'axe principal A et la patte 112 n'est qu'une petite excroissance du disque annulaire 108. On pourrait même remplacer la pièce discale 106 par une rondelle simple dont le diamètre intérieur serait suffisant pour laisser passer l'aiguille 16 et, le diamètre extérieur serait suffisant grand pour recevoir la connexion intermédiaire 104 tout en conservant une section de passage suffisante pour le carburant ne générant pas de restriction et de chute de pression. Dans ce cas la rondelle est dépourvue de patte.

Lorsque l'aiguille 16 est en position fermée PF, le circuit électrique 84 est fermé et comprend le lien haut 90 et le lien de connexion intermédiaire 104, puis la pièce discale 106, puis le ressort 58, puis l'aiguille 16 jusqu'au siège d'aiguille 48 et enfin le corps de buse 18 depuis le siège de corps de vanne 36 jusqu'à la masse M.

Lorsque l'aiguille 16 est en position entièrement ouverte PO le circuit électrique 84 est également fermé et il comprend le lien haut 90 et le lien de connexion intermédiaire 104, puis la pièce discale 106, puis le ressort 58, puis l'aiguille jusqu'au sommet 52 de la tête, puis le corps de vanne 22 depuis le plafond 56 de la chambre de contrôle jusqu'à la masse M.

### RÉFÉRENCES UTILISÉES.

- 10: injecteur
- 12: système d'injection
- 14: buse
- 16: aiguille
- 18: corps de buse
- 20: vanne de contrôle
- 22: corps de vanne
- 24: actionneur
- 26: corps d'actionneur
- 28: écrou d'injecteur
- 29: corps de l'injecteur
- 30: alésage
- 32: chambre de contrôle
- 34: extrémité basse
- 36: siège de corps de vanne
- 38: trous d'injection
- 40: guide haut
- 42: guide bas
- 44: tête d'aiguille
- 46: extrémité pointue
- 48: siège d'aiguille
- 50: épaulement
- 52: sommet de tête d'aiguille
- 54: face inférieure du corps de vanne
- 56: plafond de la chambre de contrôle
- 58: ressort
- 60: alésage principal du corps de vanne
- 62: espace plus large pour l'armature
- 64: ensemble armature magnétique et tige de vanne
- 66: conduit débouchant dans le corps de vanne
- 68: conduit complémentaire dans le corps d'actionneur
- 70: connecteur
- 72: circuit de circulation du carburant
- 74: circuit haute pression
- 76: circuit basse pression
- 78: canal de dérivation
- 80: canal d'évacuation
- 82: dispositif de repérage de la position de l'aiguille
- 84: circuit électrique
- 86: cosse
- 88: liaison électrique
- 90: lien de connexion
- 92: membre en forme de disque
- 94: ouverture centrale du disque
- 96: extension périphérique
- 98: face d'appui du ressort
- 100: guide haut indépendant
- 102: alésage de guidage du guide haut
- 104: lien de connexion intermédiaire
- 106: pièce discale
- 108: disque annulaire
- 110: ouverture centrale du disque
- 112: patte de liaison
- 114: surface d'appui du ressort
- 120: ouvertures de positionnement
- 122: coins de centrage
- 124: larges ouvertures

- A: Axe principal
- d44: diamètre de tête
- PF: position fermée de l'aiguille
- PO: position entièrement ouverte
- Pi: position intermédiaire
- M: masse
- ME: mesure électrique
- Rie: revêtement isolant électrique
- ECU: calculateur
- Valim: tension d'alimentation
- Ri: résistance d'isolement
- Re: résistance électrique
- R1 / R2: autres résistances électriques

## Revendications

1. Injecteur de carburant (10) comprenant une buse (14) et une vanne de contrôle (20), le corps de l'injecteur (29) comprenant entre autres le corps de la vanne (22) et le corps de la buse (18) ainsi qu'un guide haut (100) qui est une pièce indépendante agencée entre le corps de buse (18) et le corps de vanne (22) et dans lequel sont agencés une aiguille (16) mobile entre une position entièrement ouverte (PO) et une position fermée (PF) et, un ressort (58) métallique comprimé entre une surface d'appui (114) solidaire du guide haut (100) et un épaulement (50) de l'aiguille (16), le ressort (58) sollicitant en permanence l'aiguille (16) vers la position fermée (PF), l'injecteur (10) étant agencé de sorte qu'en utilisation le corps d'injecteur (29) soit en contact électrique avec la masse électrique (M),
la buse (14) comprenant le corps de buse (18), le guide haut (100) et un guide bas (42), un siège de corps de vanne (36) et des trous d'injection (38) et, comprenant également l'aiguille (16) qui s'étend entre une première extrémité (46) pourvue d'un siège d'aiguille (48) et une seconde extrémité formant la tête (44) de l'aiguille, l'aiguille (16) étant agencée coulissante entre le guide haut (100) et le guide bas (42) et pouvant se déplacer entre la position fermée (PF) dans laquelle le siège d'aiguille (48) est en contact avec le siège de corps de vanne (36), l'injection de carburant étant empêchée et, la position entièrement ouverte (PO) dans laquelle le siège d'aiguille (48) est éloigné du siège de corps de vanne (36) l'injection étant possible,
le guide haut (40) et le corps de vanne (22) définissant ensemble une chambre de contrôle (32) dans laquelle se trouve la tête (44) de l'aiguille, les déplacements de l'aiguille (16) étant fonction des variations de pression dans la chambre de contrôle (32) de sorte qu'en position entièrement ouverte (PO), le sommet (52) de la tête (44) de l'aiguille est en contact avec une paroi (56) de la chambre de contrôle, ladite paroi formant le plafond (56) de la chambre de contrôle,
l'injecteur (10) est de plus pourvu d'un dispositif (82) de repérage de la position de l'aiguille dans lequel un circuit électrique (84) est fermé lorsque l'aiguille (16) est en position entièrement ouverte (PO) et également lorsque l'aiguille (16) est en position fermée (PF), l'aiguille (16) étant alors en contact électrique avec la masse (M), le circuit (84) étant ouvert en toute autre position intermédiaire (Pi) de l'aiguille (16), l'aiguille (16) n'étant pas à la masse (M),
où le dispositif (82) de repérage de la position de l'aiguille permettant de générer un signal électrique (S) variable et représentatif de la position de l'aiguille (16) comprend l'isolation électrique (Rie) des surfaces de l'aiguille (16) ou du corps d'injecteur (29) pouvant se trouver en contact l'une avec l'autre, à l'exception du siège d'aiguille (48) et du siège de corps de vanne (36), du sommet (52) de la tête de l'aiguille et du plafond (56) de la chambre de contrôle (32) et, de l'épaulement (50) d'appui du ressort (58) sur l'aiguille (16) et la surface d'appui (114) solidaire du guide haut (100), la liaison électrique (84) comprenant de plus un disque annulaire (108) interposé entre le ressort (58) et le guide haut (100), une face dudit disque (108) étant ladite surface d'appui (114) du ressort (58) et, l'interface entre le disque annulaire (108) et le guide haut (100) étant électriquement isolée (Rie), l'aiguille (16) passant au travers d'une ouverture centrale (110) du disque annulaire (108) de sorte qu'en position entièrement ouverte (PO) la tête (44) de l'aiguille soit en contact avec le plafond (56) de la chambre de contrôle et,
dans lequel le guide haut (100) est pourvu d'un conduit le traversant de part en part, une patte de liaison (112) étant conformée pour s'étendre depuis le disque annulaire (108) jusque dans ledit conduit,
**caractérisé en ce que**
la liaison électrique (84) comprend de plus un lien de connexion intermédiaire (104) s'étendant au travers dudit conduit traversant le corps de vanne (22) jusqu'à une extrémité connectée au disque annulaire (108), lequel conduit est étanche et électriquement isolé.

2. Injecteur de carburant (10) selon la revendication précédente dans lequel le circuit (84) comprend de plus une liaison électrique (84, 90, 92, 104, 106) s'étendant du ressort (58) à une extrémité extérieure (86) à l'injecteur, telle une cosse (86) d'un connecteur (70), de sorte qu'une mesure électrique (ME) puisse être réalisée entre ladite extrémité extérieure (86) et la masse (M).

## Patentansprüche

1. Kraftstoffinjektor (10) mit einer Düse (14) und einem Steuerventil (20), wobei der Injektorkörper (29) unter anderem den Ventilkörper (22) und den Düsenkörper (18) sowie eine obere Führung (100) enthält, die ein zwischen dem Düsenkörper (18) und dem Ventilkörper (22) angeordnetes unabhängiges Teil ist und in welcher eine zwischen einer vollständig geöffneten Position (PO) und einer geschlossenen Position (PF) verstellbare Nadel (16) und eine Metallfeder (58) angeordnet sind, die zwischen einer fest mit der oberen Führung (100) verbundenen Anlagefläche (114) und einer Schulter (50) der Nadel (16) zusammengedrückt wird, wobei die Feder (58) die Nadel (16) dauerhaft in die geschlossene Position (PF) beaufschlagt, wobei der Injektor (10) so angeordnet ist, dass bei Gebrauch der Injektorkörper (29) mit der elektrischen Masse (M) elektrisch in Kontakt steht,
wobei die Düse (14) den Düsenkörper (18), die obere Führung (100) und eine untere Führung (42), einen Ventilkörpersitz (36) und Einspritzbohrungen (38) enthält und auch die Nadel (16) aufweist, die sich zwischen einem mit einem Nadelsitz (48) versehenden ersten Ende (46) und einem den Kopf (44) der Nadel bildenden zweiten Ende erstreckt, wobei die Nadel (16) zwischen der oberen Führung (100) und der unteren Führung (42) verschiebbar angeordnet ist und sich zwischen der geschlossenen Position (PF), in welcher der Nadelsitz (48) mit dem Ventilkörpersitz (36) in Kontakt steht und die Kraftstoffeinspritzung unterbunden ist, und der vollständig geöffneten Position (PO) verlagerbar ist, in welcher der Nadelsitz (48) vom Ventilkörpersitz (36) entfernt liegt und die Einspritzung möglich ist,
wobei die obere Führung (40) und der Ventilkörper (22) zusammen einen Steuerraum (32) definieren, in welchem sich der Nadelkopf (44) befindet, wobei die Verlagerungen der Nadel (16) Funktion von Druckänderungen in dem Steuerraum (32) sind, so dass in der vollständig geöffneten Position (PO) der Scheitel (52) des Nadelkopfes (44) mit einer Wandung (56) des Steuerraums in Kontakt steht, wobei die Wandung die Decke (56) des Steuerraums bildet,
wobei der Injektor (10) ferner mit einer Vorrichtung (82) zur Lokalisierung der Nadelposition versehen ist, in der ein elektrischer Stromkreis (84) geschlossen ist, wenn sich die Nadel (16) in der vollständig geöffneten Position (PO) befindet und auch wenn die Nadel (16) sich in der geschlossenen Position (PF) befindet, wobei die Nadel (16) dann mit der Masse (M) elektrisch in Kontakt ist, wobei der Stromkreis (84) in jeglicher weiteren Zwischenposition (Pi) der Nadel (16) offen ist und die Nadel (16) nicht mit der Masse (M) verbunden ist,
wobei die Vorrichtung (82) zur Lokalisierung der Nadelposition, die gestattet, ein elektrisches Signal (S) zu erzeugen, das veränderlich und repräsentativ für die Position der Nadel (16) ist, die elektrische Isolierung (Rie) der Flächen der Nadel (16) bzw. des Injektorkörpers (29) enthält, die miteinander in Kontakt stehen können, abgesehen von dem Nadelsitz (48) und dem Ventilkörpersitz (36), dem Scheitel (52) des Nadelkopfes und der Decke (56) des Steuerraums (32) sowie der Anlageschulter (50) zum Anlagen der Feder (58) an der Nadel (16) und der fest mit der oberen Führung (100) verbundenen Anlagefläche (114), wobei die elektrische Verbindung (84) ferner eine ringförmige Scheibe (108) enthält, die zwischen der Feder (58) und der oberen Führung (100) eingesetzt ist, wobei eine Fläche der Scheibe (108) die Anlagefläche (114) für die Feder (58) ist und die Grenzfläche zwischen der ringförmigen Scheibe (108) und der oberen Führung (100) elektrisch isoliert ist (Rie), wobei die Nadel (16) durch eine mittige Öffnung (110) der ringförmigen Scheibe (108) tritt, so dass in der vollständig geöffneten Position (PO) der Nadelkopf (44) mit der Decke (56) des Steuerraums in Kontakt steht und
wobei die obere Führung (100) mit einer Rohrleitung versehen ist, die diese von einer Seite zur anderen durchquert, wobei eine Verbindungslasche (112) ausgebildet ist, die sich von der ringförmigen Scheibe (108) in die Rohrleitung erstreckt,
**dadurch gekennzeichnet, dass**
die elektrische Verbindung (84) ferner eine Zwischenverbindung (104) enthält, die sich durch die den Ventilkörper (22) durchquerende Rohrleitung bis zu einem Ende erstreckt, das mit der ringförmigen Scheibe (108) verbunden ist, welche Rohrleitung abgedichtet und elektrisch isoliert ist.

2. Kraftstoffinjektor (10) nach dem vorangehenden Anspruch,
wobei der Stromkreis (84) ferner eine elektrische Verbindung (84, 90, 92, 104, 106) enthält, die sich von der Feder (58) zu einem außerhalb des Injektors liegenden Ende (86) erstreckt, wie etwa eine Klemme (86) eines Verbinders (70), so dass eine Strommessung (ME) zwischen dem äußeren Ende (86) und der Masse (M) erfolgen kann.

## Claims

1. Fuel injector (10) comprising a nozzle (14) and a control valve (20), feed body of the injector (29) comprising, among other things, the body of the valve (22) and the body of the nozzle (18) as well as a top guide (100) which is an independent part arranged between the nozzle body (18) and the valve body (22) and in which there are arranged a needle (16) that is mobile between a fully opened position (PO) and a closed position (PF) and, a metal spring (58) compressed between a bearing surface (114) integral to the top guide (100) and a shoulder (50) of the needle (16), the spring (58) permanently stressing the needle (16) towards the closed position (PF), the injector (10) being arranged so that, in use, the injector body (29) is in electrical contact with the electrical ground (M),
the nozzle (14) comprising the nozzle body (18), the top guide (100) and a bottom guide (42), a valve body seat (36) and injection holes (38) and, also comprising the needle (16) which extends between a first end (46) provided with a needle seat (48) and a second end forming the head (44) of the needle, the needle (16) being arranged to slide between the top guide (100) and the bottom guide (42) and being able to be displaced between the closed position (PF) in which the needle seat (48) is in contact with the valve body seat (36), the injection of fuel being prevented, and, the fully opened position (PO) in which the needle seat (48) is separated from the valve body seat (36), injection being possible,
the top guide (40) and the valve body (22) together defining a control chamber (32) in which the head (44) of the needle is located, the displacements of the needle (16) being a function of the pressure of variations in the control chamber (32) such that, in fully opened position (PO), the top (52) of the head (44) of the needle is in contact with a wall (56) of the control chamber, said wall forming the ceiling (56) of the control chamber,
the injector (10) is also provided with a device (82) for registering the position of the needle in which an electrical circuit (84) is closed when the needle (16) is in fully opened position (PO) and also when the needle (16) is in closed position (PF), the needle (16) then being in electrical contact with the ground (M), the circuit (84) being opened in any other intermediate position (Pi) of the needle (16), the needle (16) not being connected to the ground (M), in which
the device (82) for registering the position of the needle making it possible to generate a variable electrical signal (S) that is representative of the position of the needle (16) comprises electrical insulation (Rie) of the surfaces of the needle (16) or of the injector body (29) that can be in contact with one another, apart from the needle seat (48) and the valve body seat (36), from the top (52) of the head of the needle and from the ceiling (56) of the control chamber (32) and from the shoulder (50) by which the spring (58) bears on the needle (16) and the bearing surface (114) integral to the top guide (100), the electrical link (84) also comprising an annular disc (108) interposed between the spring (58) and the top guide (100), a face of said disc (108) being said bearing surface (114) of the spring (58) and, the interface between the annular disc (108) and the top guide (100) being electrically insulated (Rie), the needle (16) passing through a central aperture (110) of the annular disc (108) so that, in fully opened position (PO), the head (44) of the needle is in contact with the ceiling (56) of the control chamber and,
in which the top guide (100) is provided with a duct passing right through it, a link tab (112) being conformed to extend from the annular disc (108) into said duct,
**characterized in that**
the electrical link (84) also comprises an intermediate connection link (104) extending through said duct passing through the valve body (22) to an end connected to the annular disc (108), which duct is sealed and electrically insulated.

2. Fuel injector (10) according to the preceding claim, wherein the circuit (84) also comprises an electrical link (84, 90, 92, 104, 106) extending from the spring (58) to an end (86) outside the injector, such as a terminal (86) of a connector (70), so that an electrical measurement (ME) can be between said outside end (86) and the ground (M).
